# EUROPÄISCHE PATENTSCHRIFT

(11) **EP 3 097 547 B1**
(45) Veröffentlichungstag und Bekanntmachung des Hinweises auf die Patenterteilung: **16.09.2020**
(21) Anmeldenummer: 14806581.6
(22) Anmeldetag: 27.11.2014
(51) Int. Cl.: G08B 13/08, E05B 39/00, E05B 45/00, E05B 45/06

(54) **VERFAHREN UND VORRICHTUNG ZUM BESTIMMEN EINES UNBERECHTIGTEN EINDRINGENS AN EINER TÜR**
METHOD AND APPARATUS FOR DETERMINING AN UNAUTHORIZED INTRUSION TO A DOOR
PROCEDE ET APPAREIL POUR DETERMINATION D'UNE INTRUSION NON AUTORISÉE PAR UNE PORTE

(30) Priorität: 22.01.2014 DE 102014201130
(43) Veröffentlichungstag der Anmeldung: 30.11.2016
(73) Patentinhaber: Robert Bosch GmbH, 70442 Stuttgart (DE)
(72) Erfinder: LOIDREAU, Maxime, 38470 Vinay (FR); BARTHOLOMEYCZIK, Julian, 72762 Reutlingen (DE); SCHINDLER, Frank, 72762 Reutlingen (DE); DAI, Qiulu, 72762 Reutlingen (DE)
(86) Internationale Anmeldenummer: PCT/EP2014/075739
(87) Internationale Veröffentlichungsnummer: WO 2015/110204

(56) Entgegenhaltungen:
- DE-A1-102008 022 276
- DE-U1-202009 010 418
- US-A1- 2005 030 179

## Beschreibung

Die Erfindung betrifft ein Verfahren und eine Vorrichtung zur Bestimmung eines unberechtigten Eindringens an einer Tür, insbesondere einer Tür welche einen Raum vor einem unberechtigten Eindringen schützt, wie z.B. der Haustür, der Garagentür, der Wohnungstür usw..

### Stand der Technik

Aus der EP 0 403 588 A1 ist ein System bekannt, bei welchem ein Infrarot-Lichtstrahl auf eine Tür gerichtet wird und wobei der von der Tür reflektierte Infrarot-Lichtstrahl zur Erfassung eines unerlaubten Eindringens genutzt wird. Das System weist hierbei einen erheblichen Energieverbrauch auf und ist nicht optimal für einen unabhängigen Betrieb, bei welchem es lediglich von einer normalen Batterie gespeist wird.

In der US 8,253,563 B2 sind mehrere Sensoren und ein Mikrocontroller beschrieben, welche zusammen ein System bilden zur Erfassung eines gewaltsamen Eindringens an einer Tür, basierend auf statistisch ermittelten Sensorsignalen. Der Nachteil ist hierbei, dass bei der Erfassung des gewaltsamen Eindringens an der Tür keine physikalischen Größen berücksichtigt werden, die die Position und die Bewegung der Tür beschreiben.

Des Weiteren werden in der EP 1 652 159 A2 ein Gyroskop, ein MEMS Beschleunigungssensor, ein Piezo-Beschleunigungssensor und ein Magnetfeldsensor verwendet. Das Prinzip zur Erfassung einer Türbewegung basiert dabei auf Audiosignalen. Um dies zu erreichen ist eine umfangreiche und teure Einrichtung zur Signalverarbeitung notwendig, da Audiosignale erzeugt und ausgewertet werden müssen. Diese komplexe Einrichtung weist im Betrieb zudem einen hohen Energiebedarf auf.

Die Schrift DE202009010418 U1 offenbart ein System zur Erkennung einer Bewegung einer Tür durch einen Beschleunigungssensor, welcher die Beschleunigung des Türblattes in allen drei Raumrichtungen erfasst.

### Offenbarung der Erfindung

Die Erfindung schafft ein Verfahren zur Bestimmung eines unberechtigten Eindringens an einer Tür mit den Merkmalen des Anspruchs 1 und eine Vorrichtung zur Bestimmung eines unberechtigten Eindringens an einer Tür mit den Merkmalen des Anspruchs 10.

Bevorzugte Weiterbildungen sind Gegenstand der Unteransprüche.

### Vorteile der Erfindung

Die vorliegende Erfindung schafft ein Verfahren und eine Vorrichtung mit welchen zuverlässig ein unberechtigtes Eindringen an der Tür oder an einem sonstigen Abschluss einer Öffnung in einer Wand, beispielsweise einem Fenster oder einem Tor, nachfolgend als Tür bezeichnet, bestimmt werden kann, indem zum Einen eine Bewegung der Tür mittels eines Bewegungssensors bestimmt wird und die Bewegung anhand von Parametern ausgewertet wird, mittels der ein unberechtigtes von einem berechtigten Eindringen an der Tür unterschieden werden kann. Zum Anderen wird verifiziert, ob ein festgestelltes unberechtigtes Eindringen erfolgreich war, indem der Öffnungswinkel der Tür durch einen Winkelmess-Sensor bestimmt und daraus bestimmt wird, ob die Tür geöffnet wurde oder noch innerhalb eines Toleranzbereichs für eine geschlossene Tür liegt.

Die der vorliegenden Erfindung zugrunde liegende Idee besteht darin, basierend auf einem Bewegungssensor die Bewegung der Tür in Abhängigkeit von der Zeit zu erfassen, da ein unberechtigtes Eindringen an der Tür, wie z.B. ein Öffnen der Tür mittels eines Dietrichs, einen charakteristischen Bewegungsablauf der Tür aufweist, der sich von anderen Ereignissen an der Tür und der damit verbundenen jeweiligen Bewegung der Tür unterscheiden lässt. Dazu werden aus dem Bewegungsablauf Parameter bestimmt, anhand welcher sich der Bewegungsablauf für ein unberechtigtes Eindringen von anderen Ereignissen an der Tür unterscheiden lässt.

In einer Ausführungsform der Erfindung wird der Winkelmess-Sensor durch die Empfangs- und Auswerteeinrichtung erst aktiviert um den Öffnungswinkel der Tür zu erfassen, wenn ein unberechtigtes Eindringen durch die Empfangs- und Auswerteeinrichtung bestimmt ist. Dadurch kann der Energieverbrauch reduziert werden, da der Winkelmess-Sensor, nicht ständig aktiviert sein muss. Außerdem erfolgt eine Auswertung der Signale des Winkelmess-Sensors durch die Empfangs- und Auswerteeinrichtung nur um zu bestimmen, ob das festgestellte unberechtigte Eindringen zu einem Öffnen der Tür geführt hat oder nicht. Wird dagegen kein unberechtigtes Eindringen festgestellt, erfolgt auch keine Auswertung der Signale des Winkelmess-Sensors. Hierdurch kann ebenfalls Energie eingespart werden.

In einer weiteren Ausführungsform der Erfindung erfasst der Bewegungssensor in Schritt a) in einem Stand-by Modus das Aufbringen einer Kraft auf die Tür und sendet ein Signal, beispielsweise ein binäres Signal, an die Empfangs-und Auswerteeinrichtung, wenn die Kraft auf die Tür einen Schwellenwert für eine minimale Kraft überschreitet. Sobald die Empfangs- und Auswerteeinrichtung das Signal des Bewegungssensors erhält, aktiviert die Empfangs- und Auswerteeinrichtung in dem Aktiv-Modus den Bewegungssensor, derart dass der Bewegungssensor nicht wie bisher nur eine Kraft erfasst, die größer als ein vorbestimmter Schwellenwert ist, sondern nun den Bewegungsverlauf der Tür in allen drei Raumachsen in Abhängigkeit von der Zeit zu erfasst. Indem der Bewegungssensor zunächst in einem Stand-by Modus betrieben wird, bevor er umfangreichere Messungen in einem Aktiv-Modus durchführt, kann ebenfalls der Energieverbrauch reduziert werden.

Die Empfangs- und Auswerteeinrichtung aktiviert in einer Ausführungsform der Erfindung in Schritt b) einen Zeitgeber, wenn ein unberechtigtes Eindringen an der Tür bestimmt ist, wobei das Bestimmen des Öffnungswinkels in Schritt c) und das Vergleichen des Öffnungswinkels mit dem Schwellenwert in Schritt d) solange wiederholt werden bis entweder innerhalb der vorgegebenen Zeitspanne in Schritt e) bestimmt wird, dass die Tür geöffnet ist, oder die durch den Zeitgeber vorgegebene Zeitspanne abgelaufen und kein Öffnen der Tür in Schritt e) bestimmt ist, wobei die Empfangs- und Auswerteeinrichtung zu dem Stand-by Modus in Schritt a) zurückkehrt, wenn die vorgegebene Zeitspanne abgelaufen und kein Öffnen der Tür in Schritt e) bestimmt ist. Indem ein Zeitgeber eine vorbestimmte Zeitspanne vorgibt, innerhalb der die Schritte des Bestimmens des Öffnungswinkels und des Vergleichens des Schwellenwerts des Öffnungswinkels der Tür wiederholt werden, kann verhindert werden, dass der Öffnungswinkel fortdauernd durch geprüft wird, auch wenn kein Öffnen der Tür festgestellt wird. Stattdessen kann in den Stand-by Modus zurückgekehrt werden und erst, wenn eine geeignet große Kraft auf die Tür aufgebracht wird, bestimmt werden, ob ein erfolgreiches unberechtigtes Eindringen an der Tür vorliegt.

In der Speichereinrichtung sind in einer anderen Ausführungsform der Erfindung Parameterbereiche für mehrere Ereignisse eines unberechtigten Eindringens abrufbar abgespeichert, wobei in Schritt b) die Empfangs- und Auswerteeinrichtung bestimmt, dass ein Ereignis des unberechtigten Eindringens an der Tür vorliegt, wenn der Ist-Werte des jeweiligen Parameters innerhalb des zugeordneten Parameterbereichs für das Ereignis des unberechtigten Eindringens liegt. Beispiele von Ereignissen für das unberechtigte Eindringen an der Tür sind Ereignisse wie das unberechtigte Eindringen an der Tür mittels eines Dietrichs, das unberechtigte Eindringen an der Tür mittels einer Brechstange und/oder das unberechtigte Eindringen an der Tür durch Rammen der Tür mit dem Körper. Jedem dieser Ereignisse werden Parameterbereiche für jede Raumachse zugeordnet und in der Speichereinrichtung abrufbar abgespeichert, um mit entsprechenden Ist-Werten der Parameter verglichen zu werden.

Des Weiteren sind in einer weiteren Ausführungsform der Erfindung in der Speichereinrichtung Parameterbereiche für mehrere Ereignisse eines berechtigten Eindringens abrufbar abgespeichert, wobei die Ereignisse für das berechtigte Eindringen an der Tür beispielsweise, Ereignisse wie das berechtigte Eindringen an der Tür durch Klopfen an die Tür, das berechtigte Eindringen an der Tür durch Stoßen mittels eines Spielzeugautos gegen die Tür, das berechtigte Eindringen an der Tür durch Stoßen mittels einer Einkaufstasche gegen die Tür und/oder das berechtigte Eindringen an der Tür durch Öffnen der Tür mittels des zugeordneten Schlüssels, sind. In Schritt b) bestimmt die Empfangs- und Auswerteeinrichtung, dass ein Ereignis des berechtigten Eindringens an der Tür vorliegt, wenn der Ist-Werte des jeweiligen Parameters innerhalb des zugeordneten Parameterbereichs für das Ereignis des berechtigten Eindringens liegt. Die Empfangs- und Auswerteeinrichtung kehrt dann zu Schritt a) in den Stand-by Modus zurück. Dies hat den Vorteil, dass im Fall des berechtigten Eindringens an der Tür keine weitere Erfassung und Auswertung des Öffnungswinkels der Tür notwendig ist und daher erste eine Prüfung erfolgt, wenn erneut eine ausreichend große Kraft auf die Tür aufgebracht und durch den Bewegungssensor erfasst wird.

Parameter, welche zur Prüfung eines unberechtigten und berechtigten Eindringens an der Tür in wenigstens einer der Raumachsen herangezogen werden können sind beispielsweise eine Amplitudenhöhe, eine Periodendauer, eine Dauer einer Pause zwischen zwei aufeinanderfolgenden Perioden, einer Anzahl der Amplituden welche eine vorbestimmte Amplitudenhöhe überschreiten und/oder eine Dauer der Pause zwischen zwei Amplituden, welche eine vorbestimmte Amplitudenhöhe überschreiten. Beispielsweise können die Paramater zur Bestimmung des unberechtigten und berechtigten Eindringens für jede der Raumachsen gleich oder verschieden sein, je nachdem welche Parameter für eine Raumachse geeignet sind zur Unterscheidung zwischen einem unberechtigten und einem berechtigten Eindringen an der Tür.

In einer Ausführungsform der Erfindung wird das Alarmsignal an eine Alarmeinrichtung und/oder an wenigstens eine externe elektronische Einrichtung übertragen, wobei die externe elektronische Einrichtung beispielsweise ein Handy, ein Smartphone, ein Server, ein WLAN-Router, ein PC oder ein Tablet-PC des Inhabers des mit der Tür verschlossenen Raums, der Polizei oder eines Sicherheitsdiensts ist. Die Alarmeinrichtung kann dabei Teil der Vorrichtung zur Bestimmung eines unberechtigten Eindringens an der Tür oder mit dieser koppelbar sein. Beispielsweise kann die Alarmeinrichtung mit einer Steckdose zur Energieversorgung in dem durch die Tür verschlossenen Raum vorgesehen sein und ein optisches und/oder akustisches Warnsignal abgeben, sobald die Alarmeinrichtung das Alarmsignal erhält.

In einer weiteren Ausführungsform der Erfindung ist der Bewegungssensor z.B. ein Beschleunigungssensor und der Winkelmess- Sensor z.B. ein Gyroskop. Derartige Sensoren werden in großer Zahl für Gebrauchsgüter bereitgestellt und sind daher normalerweise preisgünstige Sensoren.

Weitere Merkmale und Vorteile der vorliegenden Erfindung werden nachfolgend anhand der Figuren erläutert. Es zeigen:
- Fig. 1: eine Vorrichtung zur Bestimmung eines unberechtigten Eindringens an einer Tür gemäß einer Ausführungsform der Erfindung;
- Fig. 2: ein Diagramm verschiedener Bewegungssignale eines Beschleunigungssensors in einer Raumachse;
- Fig. 3: ein weiteres Diagramm, welches ein Bewegungssignal eines Beschleunigungssensors in einer Raumachse zeigt; und
- Fig. 4: ein Ablaufdiagramm eines Verfahrens zur Bestimmung eines unberechtigten Eindringens an einer Tür mittels der Vorrichtung gemäß Fig. 1.

### Ausführungsformen der Erfindung

In Fig. 1 ist eine Vorrichtung zur Bestimmung eines unberechtigten Eindringens an einer Tür gemäß einer Ausführungsform der Erfindung gezeigt.

Die vorliegende Erfindung basiert auf einem mikromechanischen (MEMS) Beschleunigungssensor 10 und einem mikromechanischen (MEMS) Gyroskop 11, welche beide jeweils Daten in allen drei Raumachsen, d.h. der X-, Y-, und Z- Achse erfassen können. Derartige mikromechanische (MEMS) Beschleunigungssensoren 10 und mikromechanische (MEMS) Gyroskope 11 werden in großer Zahl für Gebrauchsgüter entwickelt und hergestellt und sind daher im Allgemeinen preisgünstige Sensoren. Statt eines Beschleunigungssensors 10 als Bewegungssensor kann jedoch jeder andere Sensor eingesetzt werden, der geeignet ist einen Bewegungsverlauf der Tür in Abhängigkeit von der Zeit zu erfassen. Des Weiteren kann neben dem Gyroskop 11 jeder andere Winkelmess-Sensor eingesetzt werden, der geeignet ist den Öffnungswinkel der Tür, um den diese aus dem geschlossenen Zustand ausgelenkt ist, zu bestimmen.

Die hierin beschriebenen Sensoren 10, 11 und das hierin beschriebene Verfahren sind besonders leistungsstark. Die vorliegende Erfindung kann ein unberechtigtes Eindringen nicht allein nur über die Tür sondern ggf. zu einem Teil auch über Fenster bestimmen, basierend auf auftretenden Bewegungen, insbesondere Beschleunigungen und Winkeländerungen über die Zeit an dem Fenster, d.h. physikalische Größen, die direkt mechanische Türbewegungen reflektieren. So kann beispielswiese eine Bewegung der Tür in wenigstens einer Raumachse auch dadurch ausgelöst werden, wenn sich eine Person statt direkt an der Tür an einem Fenster des durch die Tür verschlossenen Raums, beispielsweise mittels einer Brechstange, zu schaffen macht. Entsprechende Erschütterungen des Fensters können dabei zu Erschütterungen oder Bewegungen der geschlossenen Tür führen, die wiederum von dem Beschleunigungssensor 10 und dem Gyroskop 11 erfasst werden können. Das mikromechanische Gyroskop 11 integriert hierbei Winkeländerungen der Tür über die Zeit.

Wie im Folgenden beschrieben wird, sind der mikromechanische (MEMS) Beschleunigungssensor 10 und das mikromechanische (MEMS) Gyroskop 11 als bevorzugte Beispiele für einen Bewegungssensor und einen Winkelmess-Sensor, mit einer Empfangs- und Auswertevorrichtung 12, z.B. einem Mikrokontroller, verbunden, zum Empfangen und Auswerten der Signale der Sensoren 10, 11. Mittels der Empfangs- und Auswertevorrichtung 12 können logische Operationen durchgeführt werden. Beispielsweise kann die Empfangs- und Auswerteeinrichtung 12 eine Reihe von Evaluierungen oder Auswertungen sowie eine Prüfung basierend auf den von den Sensoren erhaltenen Signalen durchführen, um eine Bewegung der Tür in einer jeweiligen Raumachse zu erfassen bzw. zu bestimmen. Die Kombination der Bewegung der Tür in den drei Raumachsen in Abhängigkeit von der Zeit, erlaubt ein zuverlässiges Bestimmen eines unerlaubten Eindringens durch die Tür. Stöße, die auf die Tür aufgebracht werden, um einen unberechtigten Eintritt zu erhalten, wie z.B. Öffnen der Tür und des Türschlosses durch Aufbrechen mittels einer Brechstange oder mittels eines Dietrichs usw., werden von Stößen auf die Tür unterschieden, die während normaler Zugangssituation auftreten, wie z.B. Öffnen der Tür mittels des zugehörigen Schlüssels oder Klopfen an die Tür oder ein Stoßen gegen die Tür mit einer Einkaufstasche oder einem Kinderspielzeug usw..

Die Vorrichtung zur Bestimmung eines unberechtigten Eindringens an der Tür 13 weist in Fig. 1 den mikromechanischen (MEMS) Beschleunigungssensor (BMA) 10 und das mikromechanische (MEMS) Gyroskop (BMG) 11 als Beispiele für einen Bewegungssensor und einen Winkelmess-Sensor, sowie die Empfangs- und Auswerteeinrichtung 12 zum Empfangen und Bestimmen einer Türbewegung basierend auf den Signalen des Beschleunigungssensors 10 und des Gyroskops 11 auf, wie in Fig. 1 gezeigt ist. Der Beschleunigungssensor oder dreiachsige Beschleunigungssensor, erfasst dabei die Beschleunigung in m/s² in allen drei Raumachsen in Abhängigkeit von der Zeit. Das Gyroskop oder der Drehraten-Sensor als Beispiel für einen Winkelmess-Sensor erfasst den Winkelgrad pro Sekunde. Der Öffnungswinkel der Tür kann von der Empfangs- und Auswerteeinrichtung errechnet werden, z.B. durch Integration der vom Gyroskop empfangenen Drehratensignalen.

Des Weiteren weist die Vorrichtung zum Bestimmen des unberechtigten Eindringens an der Tür 13 eine Sendeeinrichtung 14 auf, welche mit der Empfangs- und Auswerteeinrichtung 12 verbunden und mit einer externen elektronischen Einrichtung 15 koppelbar ist zum Senden eines Alarmsignals der Empfangs- und Auswerteeinrichtung 12, dass z.B. ein unberechtigtes Eindringen an der Tür aufgrund eines Ereignisses wie z.B. des Öffnens der Tür mittels eines Dietrichs vorliegt.

Die externe elektronische Einrichtung 15 ist in Fig. 1 mit einer gestrichelten Linie angedeutet und beispielsweise ein Handy, ein Smartphone, ein Faxgerät, ein Laptop, ein Tablet-PC, ein Server usw. z.B. des Inhabers des durch die Tür vor einem unberechtigten Eindringen zu schützenden Raums, der Polizei oder einer Sicherheitsfirma usw.. Die Sendeeinrichtung 14 kann dabei drahtgebunden oder drahtlos, z.B. über Funksignale usw., mit der externen elektronischen Einrichtung 15 verbunden sein, zum drahtgebundenen oder drahtlosen Senden des Alarmsignals der Empfangs- und Auswerteeinrichtung 12 an die externe elektronische Einrichtung 15. Das Alarmsignal kann dabei neben der Information, dass ein unberechtigtes Eindringen vorliegt, auch weitere Informationen, wie z.B. die Art des unberechtigten Eindringens, z.B. unberechtigtes Öffnens der Tür mittels eines Dietrichs oder unberechtigtes Öffnen der Tür durch Rammen der Tür usw., der Zeitpunkt des unberechtigten Eindringens, die Tür an welcher das unberechtigte Eindringen erfolgt usw. aufweisen.

Weiter weist die Vorrichtung zur Bestimmung eines unberechtigten Eindringens an einer Tür 13 eine Energieversorgungseinrichtung 16 auf, insbesondere wenigstens eine Batterie, zum Versorgen des Beschleunigungssensors 10, des Gyroskops 11, der Empfangs- und Auswerteeinrichtung 12 und der Sendeeinrichtung 14 mit Energie. Der Beschleunigungssensor 10, das Gyroskop 11, die Empfangs- und Auswerteeinrichtung 12 und/oder die Sendeeinrichtung 14 können in einem Gehäuse 17 z.B. auf einer nicht dargestellten Leiterplatte (PCB) angeordnet werden, die mechanisch mit der Tür gekoppelt ist. Des Weiteren ist in dem Gehäuse 17 beispielsweise auch die Energieversorgungseinrichtung 16 vorgesehen, wie in Fig. 1 gezeigt ist.

Außerdem weist die Vorrichtung zum Bestimmen eines unberechtigten Eindringens an einer Tür 13 optional eine zusätzliche Alarmeinrichtung 18 auf, wie mit einer gepunkteten Linie in Fig. 1 angedeutet ist, oder ist mit einer solchen gekoppelt. Mittels der Alarmeinrichtung 18 wird ein Warnsignal, insbesondere ein optisches und/oder akustisches Warnsignal, ausgegeben, wenn von der Empfangs- und Auswerteeinrichtung 12 ein unberechtigtes Eindringen an der Tür bestimmt wird. Die Alarmeinrichtung 18 kann Teil der Vorrichtung zur Bestimmung eines unberechtigten Eindringens an einer Tür 13 und in dem Gehäuse 17 angeordnet sein. Dabei kann die Alarmeinrichtung 18 ebenfalls mit Energie durch die Energieversorgungseinrichtung 16 gespeist werden. Des Weiteren kann die Alarmeinrichtung 18 auch außerhalb der Vorrichtung zur Bestimmung eines unberechtigten Eindringens an einer Tür 13 innerhalb z.B. des durch die Tür verschlossenen Raums angeordnet und dort an eine Energieversorgungseinrichtung, z.B. eine Steckdose, angeschlossen sein oder eine eigene Energieversorgungseinrichtung aufweisen. Die Alarmeinrichtung 18 ist hierbei drahtlos oder drahtgebunden mit der Vorrichtung zum Bestimmen eines unberechtigten Eindringens an einer Tür 13 gekoppelt und löst ein Warnsignal aus, sobald es das Alarmsignal der Empfangs- und Auswerteeinrichtung 12 erhält.

Des Weiteren weist die Empfangs- und Auswerteeinrichtung 12 eine Speichereinrichtung 19 auf. In der Speichereinrichtung 19 sind hierbei Bereiche für Werte von Parametern gespeichert, die auf Basis des Bewegungssensors, z.B. Beschleunigungssensors 10, gewonnen werden und Bewegungsmuster der Tür in den drei Raumachsen für ein unberechtigtes und berechtigtes Eindringen an der Tür kennzeichnen.

Dabei können Bereich für Werte der Parameter in allen drei Raumachsen für verschiedene Ereignisse eines unberechtigten Eindringens, wie z.B. ein Öffnen des Türschlosses mittels eines Dietrichs, ein Öffnen der Tür mittels einer Brechstange und verschiedene Ereignisse eines berechtigten Eindringens, wie z.B. ein Öffnen der Tür mittels des zugehörigen Schlüssels, ein Klopfen an die Tür, ein Stoßen an die Tür mittels eines Spielzeugs durch ein Kind oder ein Stoßen an die Tür mittels einer Einkaufstasche usw.. in der Speichereinrichtung durch die Empfangs- und Auswerteeinrichtung abrufbar abgespeichert sein. Die Empfangs- und Auswerteeinrichtung 12 ermittelt anhand der von dem Beschleunigungssensor 10 erfassten Bewegungssignale die Ist-Werte der Parameter und vergleicht diese mit den in der Speichereinrichtung abgespeicherten Bereichen dieser Parameter für die verschiedenen Ereignisse des berechtigten und unberechtigten Eindringens an der Tür. Fallen die Ist- Werte der Parameter beispielsweise für wenigstens eine oder vorzugsweise alle Raumachsen in die zugeordneten abgespeicherten Bereiche für ein Ereignis eines unberechtigten Eindringens, so wird in einem nächsten Schritt geprüft, ob die Tür hierbei geöffnet wird oder nicht. Dazu wird der Öffnungswinkel der Tür, um welchen diese aus ihrer geschlossenen Position ausgelenkt ist, aus den vom Gyroskop 11 erfassten Drehratensignalen durch die Empfangs- und Auswerteeinrichtung 12 errechnet bzw. ausgewertet. Die Empfangs- und Auswerteeinrichtung 12 vergleicht dabei den Ist-Öffnungswinkel mit einem Schwellenwert für eine geschlossene Tür, wobei der Schwellenwert ebenfalls in der Speichereinrichtung abrufbar abgespeichert ist. Überschreitet der Ist-Wert den Schwellenwert, so bestimmt die Empfangs- und Auswerteeinrichtung 12, dass das unberechtigte Öffnen der Tür erfolgreich war und die Tür z.B. mittels eines Dietrichs geöffnet werden konnte. In diesem Fall gibt die Empfangs-und Auswerteeinrichtung 12 ein Alarmsignal ab.

Die Vorrichtung zur Bestimmung eines unberechtigten Eindringens an einer Tür 13 ist vorzugsweise auf der Innenseite der Tür vorgesehen, welche durch einen unberechtigten Eindringling von außen nicht zugänglich ist. Dabei ist die Vorrichtung zur Bestimmung eines unberechtigten Eindringens 13 an einer Tür mit ihrem Gehäuse an einer Türfläche auf der Innenseite der Tür befestigt, z.B. aufgeklebt, aufgeschraubt usw..

In Fig. 2 ist ein Diagramm für verschiedene Beispiele eines Bewegungsverlaufs der Tür in Abhängigkeit von der Zeit gezeigt. Genauer sind in Fig. 2 Beispiele für die Beschleunigung der Tür in Abhängigkeit von der Zeit gezeigt, welche die Tür erfährt, wenn ein berechtigtes oder unberechtigtes Eindringen an der Tür vorliegt. Die Beschleunigung der Tür in Abhängigkeit von der Zeit ist in Fig. 2 für eine Raumachse beispielhaft dargestellt. Dabei weist die Beschleunigung der Tür in Abhängigkeit von der Zeit basierend auf dem jeweiligen Ereignis des berechtigten oder unberechtigten Eindringens an der Tür ein bestimmtes Bewegungsmuster oder einen charakteristischen Verlauf in der jeweiligen Raumachse auf.

Die Beschleunigung der Tür in Abhängigkeit von der Zeit kann von dem Beschleunigungssensor für jede Raumachse bestimmt und an die Empfangs- und Auswerteeinrichtung übertragen und dort ausgewertet werden.

Ein Ereignis, welches als ein berechtigtes Eindringen an der Tür gewertet wird, ist wenn die Tür geschlossen ist, und keine Stöße oder dergleichen erfährt, die zu einer Bewegung bzw. Beschleunigung der Tür führen. Dieser Fall ist in dem ersten Bereich 1 in Fig. 2 gezeigt. Eine Tür welche ein derartiges Bewegungsmuster aufweist, wird als geschlossen bzw. geschlossen bleibend bestimmt. Die geringfügigen Schwingungen in dem ersten Bereich 1 zeigen lediglich ein Rauschen des Beschleunigungssensors.

Weiter zeigt der zweite Bereich 2 das Ereignis des unberechtigten Eindringens durch die Tür mittels eines Dietrichs. Dabei zeigt das Diagramm den Verlauf der Türbewegung, wenn das Schloss der Tür mittels eines Dietrichs oder einer vergleichbaren Vorrichtung geknackt wird. Ob das Knacken des Schlosses tatsächlich erfolgreich war und die Tür geöffnet wird, wird mittels der Signale des Gyroskops ermittelt.

Des Weiteren zeigt der dritte Bereich 3 als ein berechtigtes Eindringen das Ereignis des Klopfens an die Tür. Das Klopfen an die Tür kann beispielsweise aufgrund von Erfahrungswerten mittels mehrerer Testpersonen ermittelt werden. Ein Klopfvorgang weist dabei z.B. ein bis drei aufeinanderfolgende Schläge auf. Der in Fig. 2 gezeigte dritte Bereich 3 stellt dabei das Klopfen an unterschiedlichen Positionen der Tür dar.

Der vierte Bereich 4 stellt das Ereignis des unberechtigten Eindringens durch das Rammen der Tür mit dem Körper dar. Mittels des Gyroskops kann bestimmt werden, ob die Tür beim Rammen mit dem Körper tatsächlich geöffnet werden konnte oder nicht.

Der fünfte Bereich 5 stellt das Ereignis des berechtigten Eindringens durch Stoßen gegen die Tür mit einem Spielzeugauto dar.

Die gezeigten Ereignisse des berechtigten Eindringens, d.h. der erste, dritte und fünfte Bereich 1, 3 und 5, und des unberechtigten Eindringens, d.h. des zweiten und vierten Bereichs 2 und 4, lassen sich voneinander beispielsweise durch Bestimmen von Parametern wie des Amplitudenmaximums der Schwingung, der Anzahl der Amplituden, der Periodendauer, der Pausen zwischen zwei aufeinander folgenden Perioden und/oder der Pausen zwischen zwei Perioden, welche ein vorbestimmtes Amplitudenmaximum überschreiten usw. voneinander unterscheiden.

Beispielsweise liegen die Amplitudenmaxima des ersten Bereichs 1, d.h. geschlossene Tür erfährt keine Stöße, zwischen einem oberen und einem unteren Schwellenwert für eine Amplitudenhöhe einer Schwingung, welche durch das Rauschen des Beschleunigungssensors erzeugt wird. Außerdem liegen die Pause zwischen zwei aufeinanderfolgenden Perioden sowie die Periodendauer innerhalb eines zugeordneten, vorbestimmten Bereichs für eine geschlossene Tür, welche keine Stöße oder dergleichen erfährt.

Das Ereignis des zweiten Bereichs 2, des unberechtigten Eindringens an der Tür mittels eines Dietrichs, kann von den übrigen Bereichen 1 und 3-5 z.B. dadurch unterschieden werden, dass die Amplitudenhöhe innerhalb eines Bereichs liegt in welchem die Amplitudenhöhe größer ist als die Amplitudenhöhe der Schwingung des ersten Bereichs 1 und kleiner als die Amplitudenhöhe des dritten, vierten und fünften Bereichs 3, 4 bzw. 5. Des Weiteren sind die Pausen zwischen zwei Perioden, welche eine vorbestimmte Amplitudenhöhe überschreiten kleiner als beispielsweise bei dem dritten Bereich 3.

Fig. 3 zeigt ein weiteres Diagramm, welches ein Bewegungssignal des Beschleunigungssensors in einer Raumachse zeigt. Das Diagramm ist dabei rein schematisch und stark vereinfacht.

Wie aus Fig. 3 entnommen werden kann, ist die Amplitude der Beschleunigung der Tür in Abhängigkeit von der Zeit t dargestellt. In Fig. 3 ist die Periodendauer hierbei mit t_Impuls, die Amplitudenhöhe mit t_Höhe und die Dauer der Pause zwischen zwei aufeinanderfolgenden Perioden mit t_Pause bezeichnet. Des Weiteren sind ein oberer Schwellenwert und ein unterer Schwellenwert für die Amplitudenhöhe in Fig. 3 eingezeichnet. Die Parameter wie die Periodendauer t_Impluse, die Dauer der Pause t_Pause zwischen zwei aufeinanderfolgenden Perioden, sowie die jeweilige Amplitudenhöhe t_Höhe können zur Bestimmung eines Ereignisses eines unberechtigten oder eines berechtigten Eindringens an der Tür herangezogen werden.

Weist ein Bewegungsverlauf der Tür in der in Fig. 1 gezeigten Raumachse, eine Folge von Impulsen mit einer Amplitude auf, die größer als ein Schwellenwert ist und eine vorbestimmte Zeitspanne oder Periodendauer t_implus übersteigt, sowie durch Pausen zwischen zwei Perioden von einer Dauer t_pause unterbrochen wird, so wird durch die Empfangs- und Auswerteeinrichtung der Vorrichtung zur Bestimmung eines unberechtigten Eindringens an einer Tür beispielsweise festgestellt, dass eine bestimmte Kraftmenge in dieser Raumachse auf die Tür ausgeübt wurde, die wahrscheinlich z.B. einem Aufbrechen der Tür entspricht. Da das Aufbrechen der Tür ein unberechtigtes Eindringen darstellt geht ein Algorithmus der Vorrichtung zur Bestimmung eines unberechtigten Eindringens an einer Tür in der nachfolgenden Fig. 4 in den Zustand "Voralarm" über.

Wenn in dem Zustand "Voralarm" die Tür dann tatsächlich geöffnet wird, was mittels des Gyroskops erfasst werden kann, ändert der Algorithmus der Vorrichtung zur Bestimmung eines unberechtigten Eindringens an einer Tür den Zustand "Voralarm" in "unerlaubtes Eindringen erfasst" und gibt ein Alarmsignal an die Alarmeinrichtung und/oder an eine externe elektronische Einrichtung beispielsweise einen Server einer Sicherheitsfirma usw. aus. Dabei kann z.B. eine Radioschnittstelle vorgesehen werden, über welche das Alarmsignal von der Empfangs- und Auswerteeinrichtung an die externe elektronische Einrichtung ausgegeben wird.

In Fig. 4 ist ein Ablaufdiagramm zur Bestimmung eines unberechtigten Eindringens an einer Tür mittels der Vorrichtung gemäß Fig. 1 gezeigt.

In einem ersten **Schritt S1** befindet sich die Vorrichtung zur Bestimmung eines unberechtigten Eindringens an einer Tür in einem sog. "Stand-by" Modus oder SchlafZustand.

In dem "Stand-by" Modus sendet der mikromechanische (MEMS) Beschleunigungssensor ein Signal an die Empfangs- und Auswerteeinrichtung, wenn eine Kraft auf die Tür aufgebracht wird und diese einen vorbestimmten Schwellenwert überschreitet. Das Signal des Beschleunigungssensors ist dabei vorzugsweise lediglich ein binäres Signal, um der Empfangs- und Auswerteeinrichtung mitzuteilen, dass eine geeignet große Kraft auf die Tür aufgebracht wird. Die Empfangs- und Auswerteeinrichtung aktiviert daraufhin den Beschleunigungssensor derart, die Beschleunigung der Tür in allen drei Raumachsen in Abhängigkeit von der Zeit zu erfassen.

Dies hat den Vorteil, dass die Vorrichtung zur Bestimmung eines unberechtigten Eindringens an einer Tür weniger Energie braucht, da in dem "Stand-by" Modus der Beschleunigungssensor derart eingestellt ist, dass er zunächst lediglich bestimmt ob eine ausreichend große Kraft auf die Tür aufgebracht wird und die Information des Aufbringens der ausreichend großen Kraft auf die Tür der Empfangs- und Auswerteeinrichtung übermittelt. Dadurch benötigt die Vorrichtung zur Bestimmung eines unberechtigten Eindringens an einer Tür nur sehr wenig Energie, beispielsweise lediglich einige µA, da keine zusätzliche Erzeugung und Auswertung von Bewegungssignalen des Beschleunigungssensors und Signalen des Gyroskops in einer oder mehreren Raumachsen durch die Empfangs- und Auswerteeinrichtung erfolgt.

Erst nachdem die Empfangs- und Auswerteeinrichtung die Information von dem Beschleunigungssensor erhalten hat, dass eine geeignet große Kraft auf die Tür ausgeübt wird, aktiviert oder stellt die Empfangs- und Auswerteeinrichtung den Beschleunigungssensor derart ein in allen drei Raumrichtungen die Beschleunigung der Tür in Abhängigkeit von der Zeit zu erfassen. Des Weiteren benötigt das Senden der Information, dass eine Kraft auf die Tür aufgebracht wird, z.B. in Form eines binären Signals, an die Empfangs- und Auswerteeinrichtung ebenfalls wenig Energie. Das Gyroskop kann ebenfalls zunächst ausgeschaltet oder in einem Stand-by Modus sein und zunächst keine Messungen ausführen und erst durch die Empfangs- und Auswerteeinrichtung eingeschaltet oder aktivierbar sein Messungen auszuführen, wenn diese, wie im Folgenden beschrieben wird, ein unberechtigtes Eindringen an der Tür mittels des Beschleunigungssensors bestimmt hat. Dadurch kann ebenfalls zusätzlich Energie eingespart werden.

Ein Bewegungssignal des Beschleunigungssensors in einer Raumachse wird erzeugt, wenn die Tür, insbesondere die geschlossene Tür, eine Bewegung in dieser Raumachse ausführt, wie in Fig. 2 und 3 beispielhaft gezeigt ist. Die geschlossene Tür kann eine Bewegung in den drei Raumachsen bzw. der X-, Y- und Z-Achse ausführen, bei einem Ereignis wie beispielsweise wenn ein Kind mit seinem Spielzeug gegen die Tür stößt, wenn jemand an die Tür klopft, wenn jemand versucht die Tür gewaltsam mit einem Dietrich zu öffnen oder wenn beispielsweise ein Fenster des durch die Tür verschlossenen Raums durch eine Brechstange aufgehebelt wird usw.. Die Bewegung oder Beschleunigung der Tür in der jeweiligen Raumachse wird in Abhängigkeit von der Zeit als Bewegungssignal an die Empfangs- und Auswerteeinrichtung übertragen und dort ausgewertet.

Mit Hilfe des mikromechanischen (MEMS) Gyroskops kann wiederum der Öffnungswinkel der Tür bestimmt bzw. errechnet werden, wenn diese z.B. geöffnet wird. Dabei wird mittels des mikromechanischen (MEMS) Gyroskops beispielsweise der Öffnungswinkel bestimmt, um welchen die Tür geöffnet oder aus ihrer geschlossenen Position ausgelenkt wird. Dieser Öffnungswinkel kann wiederum zur Bestimmung, ob ein unberechtigtes Eindringen durch die Tür erfolgreich war oder nicht, verwendet werden, wie im Folgenden noch erläutert wird.

Wird ein Signal, z.B. ein binäres Signal, des Beschleunigungssensors empfangen, dass eine Kraft auf die Tür ausgeübt wird, welche einen Schwellenwert überschritten hat, d.h. **Schritt S1: Ja,** so geht die Vorrichtung zur Bestimmung eines unberechtigten Eindringens an einer Tür in einem zweiten **Schritt S2** von dem "Stand-by" Modus in einen "Aktiv"-Modus über. Die Vorrichtung zur Bestimmung eines unberechtigten Eindringens an einer Tür, welche zuvor im "Schlaf"-Zustand war wird nun aufgeweckt und der Beschleunigungssensor aktiviert, die Bewegung oder Beschleunigung der Tür in allen drei Raumachsen in Abhängigkeit von der Zeit zu erfassen.

Wird dagegen kein Signal des Beschleunigungssensors empfangen bzw. keine oder keine ausreichend große Kraft auf die Tür ausgeübt, d.h. **Schritt S1: Nein,** so bleibt die Vorrichtung zur Bestimmung eines unberechtigten Eindringens an einer Tür im "Stand-by" Modus.

In dem "Aktiv"-Modus wertet die Empfangs- und Auswerteeinrichtung die von dem Beschleunigungssensor erfasste Beschleunigung der Tür abhängig von der Zeit in allen drei Raumachsen aus. Dabei bestimmt die Empfangs- und Auswerteeinrichtung mittels des Beschleunigungssensors für jede der Raumachse wenigstens einen Parameter, wie z.B. die Amplitudenhöhe t_Höhe, die Periodendauer t_Impulse, die Dauer einer Pause t_Pause zwischen zwei aufeinander folgenden Perioden, die Anzahl der Amplituden welche eine vorbestimmte Amplitudenhöhe überschreiten, die Dauer der Pause zwischen zwei Amplituden, welche eine vorbestimmte Amplitudenhöhe überschreiten usw.. Der wenigstens eine Parameter, welchen die Empfangs- und Auswerteeinrichtung für jede Raumachse bestimmt, kann dabei für jede der Raumachsen derselbe Parameter und/oder ein unterschiedlicher Parameter sein.

Die Empfangs- und Auswerteeinrichtung vergleicht den gemessenen Wert oder Ist-Wert des Parameters der jeweiligen Raumachse mit in der Speichereinrichtung abgelegten Wertebereichen des Parameters für ein entsprechendes Ereignis eines berechtigten oder unberechtigten Eindringen an der Tür in der jeweiligen Raumachse. Ereignisse für ein unberechtigtes Eindringen sind z.B. ein Öffnen der Tür mittels eines Dietrichs, ein Rammen der Tür beispielsweise mit dem Körper oder einem anderen entsprechend schweren Gegenstand, wie einem Rammbock usw., ein Aufbrechen der Tür mit einer Brechstange, ein Aufbrechen eines Fensters des durch die Tür verschlossenen Raums mit einer Brechstange usw.. Ereignisse für ein berechtigtes Eindringen sind z.B. ein Klopfen an die Tür, ein Öffnen der Tür mit dem zugeordneten Schlüssel, ein Stoßen gegen die Tür mit einem Spielzeugauto usw..

Die genannten Beispiele für Parameter in einer Raumachse, anhand der das berechtigte oder unberechtigte Eindringen durch eine Tür bestimmt wird, sind lediglich beispielhaft und die Erfindung ist auf die genannten Parameter nicht beschränkt.

Die Parameter der drei Raumachsen, welche durch die Empfangs- und Auswerteeinrichtung ausgewertet werden, sind vorzugsweise derart gewählt und miteinander kombiniert, dass sie ein Bewegungsmuster der Tür in den drei Raumachsen für ein entsprechendes Ereignisse eines berechtigten oder unberechtigte Eindringens durch die Tür darstellen. Wie zuvor beschrieben, können die Parameter hierbei für jede Raumachse gleich oder verschieden sein.

Auf diese Weise kann durch Bestimmen der Parameter mittels der Sensoren und Vergleichen der Werte der Parameter mit in der Speichereinrichtungen abgespeicherten Bereichen bestimmt werden, welches Ereignis an der Tür vorliegt und ob es sich dabei um ein berechtigtes oder unberechtigtes Eindringen an der Tür handelt.

Stellt die Empfangs- und Auswerteeinrichtung nach einem Vergleich der empfangenen Bewegungssignale der Tür mit in der Speichereinrichtung abgespeicherten Bereichen für alle Raumachsen in **Schritt S2** beispielsweise fest, dass ein berechtigtes Eindringen in Form eines Öffnens der Tür mit dem zugeordneten Schlüssel, vorliegt, d.h. **Schritt S2: Nein,** so kehrt die Vorrichtung zur Bestimmung eines unberechtigten Eindringens an einer Tür zurück zu **Schritt S1** in den "Stand-by" Modus.

Stellt die Empfangs- und Auswerteeinrichtung nach einem Vergleich der empfangenen Bewegungssignale der Tür mit in der Speichereinrichtung abgespeicherten Bereiche für wenigstens eine der Raumachsen in **Schritt S2** fest, dass ein nicht berechtigtes Eindringen an der Tür vorliegt, z.B. in Form eines Öffnens der Tür durch einen Dietrich, d.h. **Schritt S2: Ja,** so schaltet die Empfangs- und Auswerteeinrichtung in einem **Schritt S3** einen Timer oder Zeitgeber ein oder aktiviert diesen. Des Weiteren aktiviert oder schaltet die Empfangs- und Auswerteeinrichtung das Gyroskop ein, um einen Drehwinkel oder Öffnungswinkel der Tür zu errechnen. Dabei wird der Winkel von der Empfangs- und Auswerteeinrichtung beispielsweise errechnet durch Integration der vom Gyroskop empfangenen Drehratensignale. Die Vorrichtung zur Erfassung einer Türbewegung geht dabei in den "Voralarm"-Modus.

Innerhalb der durch den Zeitgeber vorgegebenen Zeitspanne, bestimmt die Empfangs-und Auswerteeinrichtung in einem **Schritt S4** anhand der Signale des Gyroskops den Öffnungswinkel der Tür, um den die Tür aus ihrer geschlossenen Position ausgelenkt ist. Mittels des Gyroskops werden hierbei Winkeländerungen der Tür über die Zeit integriert.

Die Empfangs- und Auswerteeinrichtung vergleicht den Öffnungswinkel der Tür z.B. mit einem vorbestimmten in der Speichereinrichtung abgespeicherten Schwellenwert für den Öffnungswinkel der Tür, bis zu dem die Tür als geschlossen betrachtet wird. Ist der Öffnungswinkel der Tür kleiner oder gleich dem Schwellenwert für eine geschlossene Tür, so bestimmt die Empfangs- und Auswerteeinrichtung in **Schritt S4,** dass die Tür geschlossen ist, d.h. **Schritt S4: Nein,** und kein erfolgreiches unberechtigtes Eindringen an der Tür mittels eines Dietrichs vorliegt.

Die Empfangs- und Auswerteeinrichtung wiederholt dann **Schritt S4,** d.h. die Prüfung, ob der Öffnungswinkel der Tür mittels der vom Gyroskop empfangenen Signale den Schwellenwert für den Öffnungswinkel überschreitet, bis die durch den Timer vorgegebene Zeitspanne abgelaufen ist. Nach Ablauf der von dem Timer vorgegebenen Zeitspanne und wenn durch die Empfangs- und Auswerteeinrichtung festgestellt wurde, dass die Tür nicht geöffnet wurde, kehrt die Vorrichtung zur Bestimmung eines unberechtigten Eindringens an einer Tür zurück in den "Stand-by" Modus in **Schritt S1.**

Stellt die Empfangs- und Auswerteeinrichtung in **Schritt S4** fest, dass der Öffnungswinkel der Tür den Schwellenwert für den Öffnungswinkel überschreitet, so stellt die Empfangs-und Auswerteeinrichtung fest, dass die Tür geöffnet wurde und ein erfolgreiches unberechtigtes Eindringen durch die Tür vorliegt, d.h. **Schritt S4: Ja.**

Als nächstes ändert sich der Systemzustand der Vorrichtung zur Erfassung einer Türbewegung in den "unerlaubtes Eindringen erfasst"-Modus.

In **Schritt S5** erzeugt die Empfangs- und Auswerteeinrichtung ein Alarmsignal und übermittelt dieses an eine Alarmeinrichtung zur Ausgabe eines optischen und/oder akustischen Warnsignals und/oder die Empfangs- und Auswerteeinrichtung sendet das Alarmsignal mittels einer Sendeeinrichtung an wenigstens eine externe elektronische Einrichtung, z.B. ein Handy, ein Smartphone, einen WLAN-Router, einen Server, ein Faxgerät, eine PC, ein Laptop, einen Tablet-PC usw. des Inhabers der Tür vor einem vor unberechtigtem Eindringen zu schützenden Raums, der Polizei oder einem Sicherheitsdienst. Anhand der Information des Alarmsignals, wie z.B. Ereignis des unberechtigten Eindringens, Zeitpunkt des unberechtigten Eindringens und/oder Position bzw. Ort des Raums, welcher durch die Tür verschlossen wird usw., kann der Empfänger entsprechende Gegenmaßnahmen ergreifen, wie das Schicken von Polizei zu der durch die Tür zu schützenden Raums.

Das Verfahren und die Vorrichtung zur Erfassung einer Türbewegung haben den Vorteil, dass wenn an der Tür nichts passiert, d.h. wenn die Tür allein gelassen wird, die Sensoren und der Mikrokontroller in einem Niedrig-Energiemodus gehalten werden, um die Batterielebenszeit so weit wie möglich zu verlängern.

Sobald eine Kraft auf die Tür in wenigstens einer Raumachse ausgeübt wird und einen Schwellenwert überschreitet, wird dieses von dem Beschleunigungssensor erfasst und an den Mikrokontroller gemeldet. Der Mikrokontroller aktiviert daraufhin den MEMS-Beschleunigungssensor nun die Bewegung oder Beschleunigung der Tür in allen drei Raumachsen in Abhängigkeit von der Zeit zu erfassen. Der Mikrokontroller wertet anschließend die Signale aller drei Raumachsen, die er von dem MEMS-Beschleunigungssensor erhält, aus und bestimmt, ob ein Ereignis eines berechtigten oder unberechtigten Eindringens an der Tür vorliegt. Wird ein unberechtigtes Eindringen festgestellt, so bestimmt der Mikrokontroller, ob das unberechtigte Eindringen erfolgreich ist und die Tür geöffnet wurde.

Da ein erfindungsgemäßer Algorithmus, wie er beispielhaft zuvor mit Bezug auf Fig. 4 beschrieben wurde, die Situationen "Tür ist in Ruhe" von "etwas passiert an der Tür und stellt ein berechtigtes oder unberechtigtes Eindringen an der Tür dar" unterscheiden kann, kann der Algorithmus Verschiebungen und Abweichungen aufgrund von Temperatur und Alterung der Sensoren kalibrieren.

Die vorliegende Erfindung ist zudem robust gegenüber Fehlalarmen, da durch Analyse der an der Tür gemessenen Beschleunigungsmuster ein berechtigtes Öffnen der Tür oder des Fensters von einem unberechtigten Öffnen unterschieden werden kann und außerdem ein Alarm erst dann ausgelöst wird, wenn ein festgestelltes unberechtigtes Öffnung, z.B. mittels eines Dietrichs, erfolgreich war, d.h. die Tür tatsächlich geöffnet wurde. Entsprechend resultiert ein normales Ereignis an der Tür, wie beispielsweise das Anklopfen an der Tür, um einen Besucher einzulassen oder indem ein Kinder mit einem Spielzeugauto gegen die Tür fährt, nicht darin, dass der Algorithmus den Zustand "Voralarm" einstellt, wie zuvor mit Bezug auf Fig. 4 erläutert wurde.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 1: erster Bereich
- 2: zweiter Bereich
- 3: dritter Bereich
- 4: vierter Bereich
- 5: fünfter Bereich
- 10: Beschleunigungssensor
- 11: Gyroskop
- 12: Empfangs- und Auswerteeinrichtung
- 13: Vorrichtung zur Bestimmung eines unberechtigten Eindringens an einer Tür
- 14: Sendeeinrichtung
- 15: externe elektronische Einrichtung
- 16: Energieversorgungseinrichtung
- 17: Gehäuse
- 18: Alarmeinrichtung
- 19: Speichereinrichtung

## Patentansprüche

1. Verfahren zum Bestimmen des unberechtigten Eindringens durch eine Tür oder durch einen sonstigen Abschluss einer Öffnung in einer Wand, nachfolgend als Tür bezeichnet, mit den Schritten:
a) Bestimmen eines Bewegungsverlaufs der Tür in Abhängigkeit von der Zeit in allen drei Raumachsen durch eine Empfangs- und Auswerteeinrichtung mittels eines Bewegungssensors (10) in einem Aktiv-Modus,
b) Bestimmen von Parametern in allen drei Raumachsen basierend auf dem mittels des Bewegungssensors (10) bestimmten Bewegungsverlauf der Tür in Abhängigkeit von der Zeit durch die Empfangs- und Auswerteeinrichtung (12), wobei die Empfangs- und Auswerteeinrichtung (12) bestimmt, dass ein unberechtigtes Eindringen an der Tür vorliegt, wenn der Ist-Wert des jeweiligen Parameters innerhalb eines in einer Speichereinrichtung (19) abgespeicherten zugeordneten Parameterbereichs für das unberechtigte Eindringen liegt,
c) Bestimmen eines Öffnungswinkels der Tür durch die Empfangs- und Auswerteeinrichtung mittels eines Winkelmess-Sensors (11), wenn ein unberechtigtes Eindringen bestimmt ist;
d) Vergleichen des Öffnungswinkels der Tür mit einem Schwellenwert für den Öffnungswinkel der Tür, bis zu dem die Tür als geschlossen betrachtet wird, durch die Empfangs- und Auswerteeinrichtung;
e) wobei die Empfangs- und Auswerteeinrichtung (12) bestimmt, dass die Tür geöffnet ist, wenn der Öffnungswinkel den Schwellenwert für den Öffnungswinkel der Tür, bis zu dem die Tür als geschlossen betrachtet wird, und wobei die Empfangs- und Auswerteeinrichtung (12) ein Alarmsignal ausgibt, wenn die Tür geöffnet ist.

2. Verfahren nach Anspruch 1, wobei der Winkelmess-Sensor (11) durch die Empfangs- und Auswerteeinrichtung (12) eingeschaltet oder aktiviert wird zum Erfassen eines Öffnungswinkels der Tür, wenn ein unberechtigtes Eindringen erfasst wird.

3. Verfahren nach Anspruch 1 oder 2, wobei der Bewegungssensor (10) in Schritt a) in einem Stand-by Modus das Aufbringen einer Kraft auf die Tür erfasst und ein Signal, vorzugsweise ein binäres Signal, an die Empfangs- und Auswerteeinrichtung sendet, wenn die Kraft auf die Tür einen Schwellenwert für ein Kraftminimum überschreitet, und wobei die Empfangs- und Auswerteeinrichtung (12) den Bewegungssensor (10) in dem Aktiv-Modus aktiviert den Bewegungsverlauf der Tür in allen drei Raumachsen in Abhängigkeit von der Zeit zu erfassen.

4. Verfahren nach Anspruch 3, wobei die Empfangs- und Auswerteeinrichtung (12) in Schritt b) einen Zeitgeber aktiviert, wenn ein unberechtigtes Eindringen an der Tür bestimmt ist, und wobei das Bestimmen des Öffnungswinkels in Schritt c) und das Vergleichen des Öffnungswinkels mit dem Schwellenwert in Schritt d) solange wiederholt werden bis entweder innerhalb der vorgegebenen Zeitspanne in Schritt e) bestimmt wird, dass die Tür geöffnet ist, oder die durch den Zeitgeber vorgegebene Zeitspanne abgelaufen und kein Öffnen der Tür in Schritt e) bestimmt ist, wobei die Empfangs- und Auswerteeinrichtung (12) zu dem Stand-by Modus in Schritt a) zurückkehrt, wenn die vorgegebene Zeitspanne abgelaufen und kein Öffnen der Tür in Schritt e) bestimmt ist.

5. Verfahren nach einem der vorangehenden Ansprüche, wobei in der Speichereinrichtung (19) Parameterbereiche für mehrere Ereignisse eines unberechtigten Eindringens abrufbar abgespeichert sind und wobei in Schritt b) die Empfangs- und Auswerteeinrichtung (12) bestimmt, dass ein Ereignis des unberechtigten Eindringens an der Tür vorliegt, wenn der Ist-Wert des jeweiligen Parameters innerhalb des Parameterbereichs für das Ereignis des unberechtigten Eindringens liegt und wobei die Ereignisse für das unberechtigte Eindringen an der Tür vorzugsweise, Ereignisse wie das Öffnen der Tür mittels eines Dietrichs, das Öffnen der Tür mittels einer Brechstange, das Öffnen eines Fensters durch eine Brechstange in dem mittels der Tür verschlossenen Raums, und/oder ein Rammen der Tür sind.

6. Verfahren nach einem der Ansprüche 3 bis 5, wobei in der Speichereinrichtung (19) Parameterbereiche für mehrere Ereignisse eines berechtigten Eindringens abrufbar abgespeichert sind, wobei die Ereignisse für das berechtigte Eindringen an der Tür vorzugsweise, Ereignisse wie das Klopfen an die Tür, das Stoßen mittels eines Spielzeugautos gegen die Tür, das Stoßen mittels einer Einkaufstasche gegen die Tür und/oder das Öffnen der Tür mittels des zugeordneten Schlüssels, sind und wobei in Schritt b) die Empfangs- und Auswerteeinrichtung (12) bestimmt, dass ein Ereignis des berechtigten Eindringens an der Tür vorliegt, wenn der Ist-Werte des jeweiligen Parameters innerhalb des Parameterbereichs für das Ereignis des berechtigten Eindringens liegt, und wobei die Empfangs- und Auswerteeinrichtung (12) zu Schritt a) in den Stand-by Modus zurückkehrt.

7. Verfahren nach einem der vorangehenden Ansprüche, wobei Parameter in wenigstens einer der Raumachsen eine Amplitudenhöhe, eine Periodendauer, eine Dauer einer Pause zwischen zwei aufeinander folgenden Perioden, einer Anzahl der Amplituden welche eine vorbestimmte Amplitudenhöhe überschreiten und/oder eine Dauer der Pause zwischen zwei Amplituden, welche eine vorbestimmte Amplitudenhöhe überschreiten, sind.

8. Verfahren nach einem der vorangehenden Ansprüche, wobei das Alarmsignal an eine Alarmeinrichtung (18) und/oder wenigstens eine externe elektronische Einrichtung (15) übertragen wird, wobei die externe elektronische Einrichtung insbesondere ein Handy, ein Smartphone, ein Server, ein WLAN-Router, ein PC, ein Tablet-PC, ein Laptop oder ein Fax ist.

9. Verfahren nach einem der vorangehenden Ansprüche, wobei der Bewegungssensor ein Beschleunigungssensor (10) und der Winkelmess- Sensor ein Gyroskop (11) ist.

10. Vorrichtung zum Bestimmen des unberechtigten Eindringens durch eine Tür oder durch einen sonstigen Abschluss einer Öffnung in einer Wand, nachfolgend als Tür bezeichnet, aufweisend:
einen Bewegungssensor (10) zur Bestimmung eines Bewegungsverlaufs der Tür in Abhängigkeit von der Zeit in allen drei Raumachsen,
einen Winkelmess-Sensor (11) zur Bestimmung eines Öffnungswinkels der Tür,
eine Speichereinrichtung (19), in welcher Parameterbereiche für Parameter in allen drei Raumachsen für ein unberechtigtes Eindringen an der Tür abgespeichert sind, und wenigstens ein Schwellenwert für den Öffnungswinkel der Tür, bis zu dem die Tür als geschlossen betrachtet wird, und
eine Empfangs- und Auswerteeinrichtung (12) zur Bestimmung der Ist-Werte der Parameter basierend auf dem mittels des Bewegungssensors (10) bestimmten Bewegungsverlauf der Tür in Abhängigkeit von der Zeit, wobei die Empfangs-und Auswerteeinrichtung (12) ein unberechtigtes Eindringen an der Tür bestimmt, wenn der Ist-Wert des jeweiligen Parameters innerhalb des in der Speichereinrichtung (19) abgespeicherten zugeordneten Parameterbereichs liegt, wobei die Empfangs- und Auswerteeinrichtung (12) den Öffnungswinkel der Tür mittels des Winkelmess-Sensors (11) bestimmt, wenn ein unberechtigtes Eindringen an der Tür bestimmt ist, und wobei die Empfangs- und Auswerteeinrichtung (12) ein Alarmsignal ausgibt, wenn der mittels des Winkelmess-Sensors (11) bestimmte Öffnungswinkel der Tür den Schwellenwert für den Öffnungswinkel der Tür, bis zu dem die Tür als geschlossen betrachtet wird, überschreitet.

11. Vorrichtung nach Anspruch 10, wobei die Vorrichtung (13) eine Alarmeinrichtung (18) aufweist oder mit dieser koppelbar ist und das Alarmsignal an die Alarmeinrichtung (18) zu Erzeugung eines Warnsignals, insbesondere eines optischen und/oder akustischen Warnsignals, überträgt.

12. Vorrichtung nach Anspruch 10 oder 11, wobei die Vorrichtung (13) eine Sendeeinrichtung (14) aufweist zum Senden des Alarmsignals an wenigstens eine externe elektronische Einrichtung (15), insbesondere ein Handy, ein Smartphone, ein Server, ein WLAN-Router, ein PC, ein Tablet-PC, ein Laptop oder ein Fax.

13. Vorrichtung nach einem der Ansprüche 10 bis 12, wobei die Vorrichtung (13) eine Energieversorgungseinrichtung (16) aufweist zum Versorgen des Bewegungssensors (10), des Winkelmess-Sensors (11), der Alarmeinrichtung (18) und/oder der Sendeeinrichtung (14) mit Energie, wobei die Energieversorgungseinrichtung (16) vorzugsweise wenigstens eine Batterie und/oder ein Akku ist.

14. Vorrichtung nach einem der Ansprüche 10 bis 13, wobei der Bewegungssensor ein Beschleunigungssensor (10) und der Winkelmess-Sensor ein Gyroskop (11) ist.

## Claims

1. Method for determining unauthorized intrusion through a door or through another closure of an opening in a wall, referred to as a door below, having the steps of:
a) determining a movement course of the door on the basis of the time in all three spatial axes by means of a receiving and evaluating device using a motion sensor (10) in an active mode,
b) determining parameters in all three spatial axes on the basis of the movement course of the door determined using the motion sensor (10) on the basis of the time by means of the receiving and evaluating device (12), wherein the receiving and evaluating device (12) determines that there is unauthorized intrusion at the door if the actual value of the respective parameter is within an associated parameter range for unauthorized intrusion that is stored in a storage device (19),
c) determining an opening angle of the door by means of the receiving and evaluating device using an angle measuring sensor (11) if unauthorized intrusion has been determined,
d) comparing the opening angle of the door with a threshold value for the opening angle of the door, up to which the door is considered to be closed, by means of the receiving and evaluating device;
e) wherein the receiving and evaluating device (12) determines that the door is open when the opening angle exceeds the threshold value for the opening angle of the door, up to which the door is considered to be closed, and wherein the receiving and evaluating device (12) outputs an alarm signal if the door is open.

2. Method according to Claim 1, wherein the angle measuring sensor (11) is switched on or activated by the receiving and evaluating device (12) in order to capture an opening angle of the door when unauthorized intrusion is captured.

3. Method according to Claim 1 or 2, wherein the motion sensor (10) in step a) captures the application of a force to the door in a standby mode and transmits a signal, preferably a binary signal, to the receiving and evaluating device if the force on the door exceeds a threshold value for a minimum force, and wherein the receiving and evaluating device (12) activates the motion sensor (10) in the active mode to capture the movement course of the door in all three spatial axes on the basis of the time.

4. Method according to Claim 3, wherein the receiving and evaluating device (12) activates a timer in step b) if unauthorized intrusion at the door has been determined, and wherein the determination of the opening angle in step c) and the comparison of the opening angle with the threshold value in step d) are repeated until it is either determined in step e) within the predefined period that the door is open or the period predefined by the timer has expired and no opening of the door has been determined in step e), wherein the receiving and evaluating device (12) returns to the standby mode in step a) if the predefined period has expired and no opening of the door has been determined in step e) .

5. Method according to one of the preceding claims, wherein parameter ranges for a plurality of events of unauthorized intrusion are retrievably stored in the storage device (19), and wherein the receiving and evaluating device (12) determines in step b) that there is an event of unauthorized intrusion at the door if the actual value of the respective parameter is within the parameter range for the event of unauthorized intrusion, and wherein the events for unauthorized intrusion at the door are preferably events such as the opening of the door by means of a lock pick, the opening of the door by means of a crowbar, the opening of a window by means of a crowbar in the room closed by means of the door, and/or ramming of the door.

6. Method according to one of Claims 3 to 5, wherein parameter ranges for a plurality of events of authorized intrusion are retrievably stored in the storage device (19), wherein the events for authorized intrusion at the door are preferably events such as knocking on the door, bumping against the door by means of a toy car, bumping against the door by means of a shopping bag and/or opening the door by means of the associated key, and wherein the receiving and evaluating device (12) determines in step b) that there is an event of authorized intrusion at the door if the actual value of the respective parameter is within the parameter range for the event of authorized intrusion, and wherein the receiving and evaluating device (12) returns to step a) in the standby mode.

7. Method according to one of the preceding claims, wherein parameters in at least one of the spatial axes are an amplitude level, a period duration, a duration of a pause between two successive periods, a number of amplitudes which exceed a predetermined amplitude level and/or a duration of the pause between two amplitudes which exceed a predetermined amplitude level.

8. Method according to one of the preceding claims, wherein the alarm signal is transmitted to an alarm device (18) and/or to at least one external electronic device (15), wherein the external electronic device is, in particular, a mobile phone, a smartphone, a server, a WLAN router, a PC, a tablet PC, a laptop or a fax.

9. Method according to one of the preceding claims, wherein the motion sensor is an acceleration sensor (10) and the angle measuring sensor is a gyroscope (11) .

10. Apparatus for determining unauthorized intrusion through a door or through another closure of an opening in a wall, referred to as a door below, having:
a motion sensor (10) for determining a movement course of the door on the basis of the time in all three spatial axes,
an angle measuring sensor (11) for determining an opening angle of the door,
a storage device (19) which stores parameter ranges for parameters in all three spatial axes for unauthorized intrusion at the door and at least one threshold value for the opening angle of the door, up to which the door is considered to be closed,
and
a receiving and evaluating device (12) for determining the actual values of the parameters on the basis of the movement course of the door determined using the motion sensor (10) on the basis of the time, wherein the receiving and evaluating device (12) determines unauthorized intrusion at the door if the actual value of the respective parameter is within the associated parameter range stored in the storage device (19), wherein the receiving and evaluating device (12) determines the opening angle of the door using the angle measuring sensor (11) if unauthorized intrusion at the door has been determined, and wherein the receiving and evaluating device (12) outputs an alarm signal if the opening angle of the door determined using the angle measuring sensor (11) exceeds the threshold value for the opening angle of the door, up to which the door is considered to be closed.

11. Apparatus according to Claim 10, wherein the apparatus (13) has an alarm device (18) or can be coupled to the latter and transmits the alarm signal to the alarm device (18) in order to generate a warning signal, in particular an optical and/or acoustic warning signal.

12. Apparatus according to Claim 10 or 11, wherein the apparatus (13) has a transmitting device (14) for transmitting the alarm signal to at least one external electronic device (15), in particular a mobile phone, a smartphone, a server, a WLAN router, a PC, a tablet PC, a laptop or a fax.

13. Apparatus according to one of Claims 10 to 12, wherein the apparatus (13) has an energy supply device (16) for supplying the motion sensor (10), the angle measuring sensor (11), the alarm device (18) and/or the transmitting device (14) with energy, wherein the energy supply device (16) is preferably at least one battery and/or a rechargeable battery.

14. Apparatus according to one of Claims 10 to 13, wherein the motion sensor is an acceleration sensor (10) and the angle measuring sensor is a gyroscope (11) .

## Revendications

1. Procédé de détermination d'une intrusion non autorisée par une porte ou une autre fermeture d'une ouverture ménagée dans un mur, ci-après dénommée "porte", comprenant les étapes suivantes :
a) détermination par un dispositif de réception et d'évaluation, au moyen d'un capteur de mouvement (10) en mode actif, d'une courbe de mouvement de la porte en fonction du temps dans la totalité des trois axes de l'espace,
b) détermination par le dispositif de réception et d'évaluation (12), dans la totalité des trois axes de l'espace, de paramètres en se basant sur la courbe de mouvement de la porte en fonction du temps, déterminée au moyen du capteur de mouvement (10), dans lequel le dispositif de réception et d'évaluation (12) détermine l'existence d'une intrusion non autorisée par la porte lorsque la valeur réelle du paramètre considéré se situe à l'intérieur d'une plage de paramètres associée à l'intrusion non autorisée, mémorisée dans un dispositif de mémorisation (19),
c) détermination par le dispositif de réception et d'évaluation d'un angle d'ouverture de la porte au moyen d'un capteur de mesure d'angle (11), lorsqu'une intrusion non autorisée est déterminée ;
d) comparaison par le dispositif de réception et d'évaluation de l'angle d'ouverture de la porte à une valeur seuil correspondant à l'angle d'ouverture de la porte jusqu'à laquelle la porte est considérée comme fermée ;
e) dans lequel le moyen de réception et d'évaluation (12) détermine que la porte est ouverte lorsque l'angle d'ouverture dépasse la valeur seuil correspondant à l'angle d'ouverture de la porte jusqu'à laquelle la porte est considérée comme fermée et dans lequel le dispositif de réception et d'évaluation (12) émet un signal d'alarme lorsque la porte est ouverte.

2. Procédé selon la revendication 1, dans lequel le capteur de mesure d'angle (11) est mis en marche ou activé par le dispositif de réception et d'évaluation (12) pour détecter un angle d'ouverture de la porte lorsqu'une intrusion non autorisée est détectée.

3. Procédé selon la revendication 1 ou 2, dans lequel le capteur de mouvement (10), lors de l'étape a) dans un mode de veille, détecte l'application d'une force à la porte et envoie un signal, de préférence un signal binaire, au dispositif de réception et d'évaluation lorsque la force exercée sur la porte dépasse une valeur seuil correspondant à une force minimale, et dans lequel le dispositif de réception et d'évaluation (12) active le capteur de mouvement (10) dans le mode actif pour détecter la courbe de mouvement de la porte dans la totalité des trois axes de l'espace en fonction du temps.

4. Procédé selon la revendication 3, dans lequel le dispositif de réception et d'évaluation (12), à l'étape b), active un temporisateur lorsqu'une intrusion non autorisée par la porte est déterminée, et dans lequel la détermination de l'angle d'ouverture à l'étape c) et la comparaison de l'angle d'ouverture à la valeur seuil à l'étape d) sont répétées jusqu'à ce qu'il soit déterminé au cours de la période de temps prédéterminée à l'étape e) que la porte est ouverte ou que la période de temps prédéterminée par le temporisateur s'est écoulée et qu'aucune ouverture de la porte n'est déterminée à l'étape e), dans lequel le dispositif de réception et d'évaluation (12) revient dans le mode de veille à l'étape a) lorsque la période de temps prédéterminée s'est écoulée et qu'aucune ouverture de la porte à l'étape e) n'est déterminée.

5. Procédé selon l'une des revendications précédentes, dans lequel des plages de paramètres correspondant à plusieurs événements d'intrusion non autorisée sont mémorisées de manière récupérable dans le dispositif de mémorisation (19) et dans lequel, à l'étape b), le dispositif de réception et d'évaluation (12) détermine qu'un événement d'intrusion non autorisée par la porte s'est produit lorsque la valeur réelle du paramètre respectif se situe à l'intérieur de la plage de paramètres correspondant à l'événement d'intrusion non autorisée et dans lequel les événements d'intrusion non autorisée par la porte sont de préférence des événements tels que l'ouverture de la porte au moyen d'un crochet de serrure, l'ouverture de la porte au moyen d'un pied-de-biche, l'ouverture d'une fenêtre au moyen d'un pied-de-biche dans la pièce fermée par la porte, et/ou le fait de pousser la porte.

6. Procédé selon l'une des revendications 3 à 5, dans lequel des plages de paramètres correspondant à plusieurs événements d'intrusion autorisée sont mémorisées dans le dispositif de mémorisation (19) de manière à pouvoir être récupérées, dans lequel les événements d'intrusion autorisée par la porte sont de préférence des événements tels que la fait de frapper à la porte, de cogner contre la porte au moyen d'une voiture jouet, de se cogner contre la porte au moyen d'un sac à provisions et/ou d'ouvrir la porte au moyen de la clé associée, et dans lequel, à l'étape b), le dispositif de réception et d'évaluation (12) détermine l'existence d'un événement d'intrusion autorisée par la porte lorsque la valeur réelle du paramètre considéré se situe dans la plage de paramètres correspondant à l'événement d'intrusion autorisée, et dans lequel le dispositif de réception et d'évaluation (12) revient dans le mode de veille à l'étape a).

7. Procédé selon l'une des revendications précédentes, dans lequel les paramètres dans au moins l'un des axes de l'espace sont une hauteur d'amplitude, une durée de période, une durée de pause entre deux périodes successives, un nombre des amplitudes dépassant une hauteur d'amplitude prédéterminée et/ou une durée de la pause entre deux amplitudes dépassant une hauteur d'amplitude prédéterminée.

8. Procédé selon l'une des revendications précédentes, dans lequel le signal d'alarme est transmis à un dispositif d'alarme (18) et/ou à au moins un dispositif électronique externe (15), dans lequel le dispositif électronique externe est notamment un téléphone mobile, un smartphone, un serveur, un routeur WLAN, un PC, une tablette PC, un ordinateur portable ou un télécopieur.

9. Procédé selon l'une des revendications précédentes, dans lequel le capteur de mouvement est un capteur d'accélération (10) et le capteur de mesure d'angle est un gyroscope (11).

10. Dispositif de détermination d'une intrusion non autorisée par une porte ou une autre fermeture d'une ouverture ménagée dans un mur, ci-après dénommée "porte", comportant :
un capteur de mouvement (10) pour déterminer une courbe de mouvement de la porte en fonction du temps dans la totalité des trois axes de l'espace,
un capteur de mesure d'angle (11) pour déterminer un angle d'ouverture de la porte,
un dispositif de mémorisation (19) dans lequel sont mémorisées des plages correspondant à des paramètres dans la totalité des trois axes de l'espace pour une intrusion non autorisée par la porte, et au moins une valeur seuil correspondant à l'angle d'ouverture de la porte jusqu'à laquelle la porte est considérée comme fermée, et
un dispositif de réception et d'évaluation (12) pour déterminer les valeurs réelles des paramètres en se basant sur la courbe de mouvement de la porte, déterminée en fonction du temps au moyen du capteur de mouvement (10), dans lequel le dispositif de réception et d'évaluation (12) détermine une intrusion non autorisée par la porte lorsque la valeur réelle du paramètre considéré se situe à l'intérieur de la plage de paramètres associée, mémorisée dans le dispositif de mémorisation (19), dans lequel le dispositif de réception et d'évaluation (12) détermine l'angle d'ouverture de la porte au moyen du capteur de mesure d'angle (11) lorsque l'existence d'une intrusion non autorisée par la porte est déterminée, et dans lequel le dispositif de réception et d'évaluation (12) émet un signal d'alarme lorsque l'angle d'ouverture de la porte déterminé au moyen du capteur de mesure d'angle (11) dépasse la valeur seuil de l'angle d'ouverture de la porte jusqu'à laquelle la porte est considérée comme fermée.

11. Dispositif selon la revendication 10, dans lequel le dispositif (13) comporte un dispositif d'alarme (18) ou peut être couplé à celui-ci, et transmet le signal d'alarme au dispositif d'alarme (18) pour générer un signal d'avertissement, en particulier un signal d'avertissement optique et/ou acoustique.

12. Dispositif selon la revendication 10 ou 11, dans lequel le dispositif (13) comprend un dispositif de transmission (14) pour transmettre le signal d'alarme à au moins un dispositif électronique externe (15), notamment un téléphone mobile, un smartphone, un serveur, un routeur WLAN, un PC, une tablette PC, un ordinateur portable ou un télécopieur.

13. Dispositif selon l'une des revendications 10 à 12, dans lequel le dispositif (13) comporte un dispositif d'alimentation en courant (16) pour alimenter en courant le capteur de mouvement (10), le capteur de mesure d'angle (11), le dispositif d'alarme (18) et/ou le dispositif de transmission (14), dans lequel le dispositif d'alimentation en énergie (16) est de préférence au moins une batterie et/ou un accumulateur.

14. Dispositif selon l'une des revendications 10 à 13, dans lequel le capteur de mouvement est un capteur d'accélération (10) et le capteur de mesure d'angle est un gyroscope (11).
